# FASCICULE DE BREVET EUROPEEN

(11) **EP 3 913 441 B1**
(45) Date de publication et mention de la délivrance du brevet: **01.05.2024**
(21) Numéro de dépôt: 20175995.8
(22) Date de dépôt: 22.05.2020
(51) Int. Cl.: G04B 17/34, G04B 17/06, G04B 17/26, G04B 17/28, G04D 7/08, G04D 7/10

(54) **OSCILLATEUR POUR PIÈCE D'HORLOGERIE**
OSZILLATOR FÜR EINE UHR
OSCILLATOR FOR A TIMEPIECE

(43) Date de publication de la demande: 24.11.2021
(73) Titulaire: Patek Philippe SA Genève, 1204 Genève (CH)
(72) Inventeur: DOMANGE, Séverine, 74350 Cercier (FR); BUCAILLE, Jean-Luc, 74160 Présilly (FR)
(74) Mandataire: Micheli & Cie SA

(56) Documents cités:
- WO-A1-2014/001341
- WO-A1-2017/163148
- CH-B1- 702 708
- US-B2- 8 047 705

## Description

La présente invention concerne un oscillateur pour pièce d'horlogerie comprenant, sur un axe, un balancier, un plateau d'échappement et un spiral, le spiral étant monté sur l'axe par l'intermédiaire d'une virole.

La présente invention concerne plus particulièrement un tel oscillateur dont l'isochronisme est amélioré. Par isochronisme on entend les variations de la marche en fonction de l'amplitude d'oscillation du balancier et en fonction de la position de la pièce d'horlogerie. Plus ces variations sont faibles, plus l'oscillateur est isochrone.

La marche d'un tel oscillateur à balancier et spiral est égale à la somme de la marche due au défaut d'équilibre du balancier et de la marche due au spiral. L'axe de l'oscillateur et le plateau d'échappement, avec sa cheville, participent au défaut d'équilibre du balancier. La contribution de la virole à ce défaut d'équilibre est en revanche négligée car il est admis qu'une virole doit être la plus équilibrée possible ou la plus petite possible (cf. par exemple l'ouvrage « Théorie d'horlogerie » édité par la Fédération des Ecoles Techniques, 1998, page 142 et la demande de brevet EP 1584994, paragraphes 2 et 6). En position verticale, le défaut d'équilibre ou balourd du balancier perturbe la régularité des oscillations. Pour minimiser cette perturbation, il est d'usage de rééquilibrer le balancier par fraisage ou au moyen de vis de réglage équipant le balancier. Les variations de marche dues au spiral sont, elles, provoquées principalement par le développement excentrique et le poids du spiral. Le développement excentrique du spiral génère un couple perturbateur, le même dans toutes les positions, créé par les forces de rappel entre les pivots de l'axe de l'oscillateur et les paliers dans lesquels ils tournent. Le poids du spiral génère un autre couple perturbateur, fonction de l'inclinaison de la pièce d'horlogerie par rapport à la position horizontale.

Ces dernières années, des améliorations ont été apportées à la géométrie des spiraux pour diminuer leur contribution au défaut d'isochronisme de l'oscillateur. On peut citer notamment les demandes de brevet EP 1445670, EP 1473604, EP 2299336 et WO 2014/072781 qui décrivent des spiraux comprenant des variations de rigidité et/ou de pas le long de leur lame. Les techniques modernes de fabrication et les matériaux tels que le silicium permettent l'obtention de tels spiraux. Toutefois, cette approche consistant à traiter la marche due au spiral séparément de la marche due au balancier limite le gain possible en matière d'isochronisme global de l'oscillateur. En effet, il apparaît difficile de réduire encore les écarts de marche entre les positions verticales dus au spiral. Malgré la variété de géométries de spiral qui ont été proposées, on ne parvient pas, ou très difficilement, à descendre au-dessous d'écarts de marche de l'ordre de 1 seconde/jour pour le spiral. En ce qui concerne le balancier, il est presque impossible d'obtenir en production industrielle des balanciers ayant un balourd inférieur à 0,5 µg.cm.

Dans la demande de brevet WO 2017/163148 de la demanderesse, il est proposé une autre approche pour améliorer l'isochronisme d'un oscillateur balancier-spiral et pour en particulier réduire les écarts de marche entre ses différentes positions verticales. Dans l'oscillateur décrit, la marche due au défaut d'équilibre du balancier et la marche due au poids du spiral se compensent au moins partiellement et de préférence sensiblement entièrement dans toute ou presque toute la plage de fonctionnement normal du balancier. On ne cherche donc pas ici à annuler le balourd du balancier, celui-ci peut même être élevé. De même, on ne cherche pas à réduire au minimum la marche due au poids du spiral. L'approche proposée dans cette demande de brevet WO 2017/163148 permet l'obtention de très petits écarts de marche entre les différentes positions verticales de l'oscillateur et améliore donc la précision de la pièce d'horlogerie.

Cependant, en pratique, le balourd du balancier de cet oscillateur est encore relativement petit (0,6 µg.cm dans le premier mode de réalisation décrit). Or un balancier dont le balourd cible est faible est moins facile à fabriquer et à régler qu'un balancier dont le balourd cible est élevé. On peut augmenter le balourd du balancier en le compensant par un accroissement du rayon de la virole, à l'instar du deuxième mode de réalisation exposé dans la demande de brevet WO 2017/163148. Mais un rayon de virole accru à encombrement et raideur du spiral constants impose de diminuer le nombre de spires du spiral, donc l'épaisseur des spires, ce qui augmente la dispersion de fabrication, en particulier la dispersion du couple élastique, entre différents lots de spiraux et même entre les spiraux d'un même lot.

La présente invention vise à permettre une augmentation du balourd du balancier tout en compensant au moins partiellement la marche due au défaut d'équilibre du balancier par la marche due au poids du spiral, ceci sans nécessiter de modifier les caractéristiques géométriques et dimensionnelles du spiral.

A cette fin, il est proposé un oscillateur pour pièce d'horlogerie comprenant, sur un axe, un balancier, un plateau d'échappement et un spiral, le spiral étant monté sur l'axe par l'intermédiaire d'une virole, l'ensemble axe-balancier-plateau-virole présentant un défaut d'équilibre, ledit défaut d'équilibre et la géométrie du spiral étant tels que
a) les courbes représentant la marche de l'oscillateur due au poids du spiral en fonction de l'amplitude d'oscillation du balancier dans au moins quatre positions verticales de l'oscillateur espacées de 90° passent chacune par la valeur zéro à une amplitude d'oscillation du balancier comprise entre 200° et 240° ;
b) entre l'amplitude d'oscillation de 150° et l'amplitude d'oscillation de 280°, les courbes représentant la marche de l'oscillateur due au défaut d'équilibre de l'ensemble axe-balancier-plateau-virole en fonction de l'amplitude d'oscillation du balancier dans lesdites positions verticales de l'oscillateur ont chacune une pente moyenne de signe opposé à la pente moyenne de la courbe correspondante parmi lesdites courbes représentant la marche de l'oscillateur due au poids du spiral,
oscillateur dans lequel l'inégalité suivante est vérifiée : ${m}_{bv} ‖ \vec{{OG}_{bv}} ‖ < {m}_{b} ‖ \vec{{OG}_{b}} ‖$ où m_{bv} est la masse de l'ensemble axe-balancier-plateau-virole, O est le centre de rotation de cet ensemble en projection orthogonale dans un plan perpendiculaire à l'axe, G_{bv} est le centre de gravité de l'ensemble axe-balancier-plateau-virole en projection orthogonale dans ledit plan, m_{b} est la masse de l'ensemble axe-balancier-plateau et G_{b} est le centre de gravité de l'ensemble axe-balancier-plateau en projection orthogonale dans ledit plan.

Ainsi, à la différence de l'enseignement de la demande de brevet WO 2017/163148, le balourd de la virole n'est pas négligé dans la présente invention. La présente invention va même à l'encontre du principe admis dans l'état de la technique selon lequel la virole doit déséquilibrer le moins possible le balancier. La virole selon l'invention est volontairement déséquilibrée d'une valeur (balourd) qui peut être grande et dans une direction telle que son balourd compense en partie, ou surcompense, le balourd de l'ensemble axe-balancier-plateau. Dès lors, le défaut d'équilibre de l'ensemble axe-balancier-plateau-virole peut compenser la marche due au poids du spiral, par analogie avec l'enseignement de la demande de brevet WO 2017/163148, et le balourd de l'ensemble axe-balancier-plateau peut être élevé, facilitant ainsi la fabrication et le réglage du balancier. De plus, comme tous les organes portés par l'axe de l'oscillateur sont pris en compte pour déterminer le balourd, la performance de l'oscillateur en termes d'isochronisme est améliorée.

En pratique, l'amplitude d'oscillation à laquelle les courbes représentant la marche de l'oscillateur due au poids du spiral passent par zéro peut être légèrement différente d'une courbe à l'autre. De préférence, lesdites courbes passent par zéro à la même amplitude d'oscillation et se croisent donc en un même point.

Dans des exemples de réalisation préférentiels, le défaut d'équilibre de l'ensemble axe-balancier-plateau-virole et la géométrie du spiral sont tels que la pente moyenne de chaque courbe parmi lesdites courbes représentant la marche de l'oscillateur due audit défaut d'équilibre a sensiblement la même valeur absolue que la pente moyenne de la courbe correspondante parmi lesdites courbes représentant la marche de l'oscillateur due au poids du spiral, dans la plage d'amplitudes d'oscillation de 150° à 280°.

Le défaut d'équilibre de l'ensemble axe-balancier-plateau-virole et la géométrie du spiral peuvent être tels que l'écart maximum de la marche de l'oscillateur due audit défaut d'équilibre et au poids du spiral entre lesdites positions verticales dans la plage d'amplitudes d'oscillation de 150° à 280° est inférieur à 4 secondes/jour, voire à 2 secondes/jour, voire encore à 1 seconde/jour, voire encore à 0,7 seconde/jour.

La distance (rayon de virole) entre l'extrémité intérieure du spiral et le centre de rotation du spiral est de préférence d'au plus 800 µm, voire d'au plus 700 µm, voire d'au plus 600 µm.

Le balourd de l'ensemble axe-balancier-plateau est de préférence d'au moins 0,8 µg.cm, voire d'au moins 1 µg.cm, voire d'au moins 1,2 µg.cm, voire d'au moins 1,4 µg.cm.

Le balourd de la virole est de préférence d'au moins 0,3 µg.cm, voire d'au moins 0,4 µg.cm, voire d'au moins 0,5 µg.cm, voire d'au moins 0,6 µg.cm, voire d'au moins 0,7 µg.cm, voire d'au moins 0,8 µg.cm, voire d'au moins 0,9 µg.cm.

Toutes les combinaisons des plages de valeurs mentionnées ci-dessus sont possibles dans l'invention. On peut en particulier combiner n'importe quelle plage de valeurs du rayon de virole avec n'importe quelle plage de valeurs du balourd de l'ensemble axe-balancier-plateau et/ou avec n'importe quelle plage de valeurs du balourd de la virole.

Dans des exemples typiques de réalisation, la spire intérieure du spiral présente une portion rigidifiée et/ou est conformée selon une courbe Grossmann. La spire extérieure du spiral peut elle aussi présenter une portion rigidifiée.

Dans d'autres exemples de réalisation, le spiral présente une rigidité et/ou un pas qui varient continûment sur au moins plusieurs spires.

Avantageusement, la virole et/ou le spiral sont en un matériau à base de silicium.

La présente invention propose en outre un mouvement horloger comprenant l'oscillateur défini ci-dessus.

La présente invention propose enfin une pièce d'horlogerie, telle qu'une montre-bracelet ou une montre de poche, comprenant ce mouvement horloger ou l'oscillateur défini ci-dessus.

D'autres caractéristiques et avantages de la présente invention apparaîtront à la lecture de la description détaillée suivante faite en référence aux dessins annexés dans lesquels :
- la figure 1 montre un oscillateur mécanique horloger selon un mode de réalisation particulier de l'invention ;
- la figure 2 montre le spiral de cet oscillateur ;
- la figure 3 montre le balancier de cet oscillateur, vu depuis l'autre côté par rapport à la figure 1 ;
- la figure 4 montre des courbes représentant la marche de cet oscillateur due au poids du spiral ;
- la figure 5 montre des courbes représentant la marche de cet oscillateur due au défaut d'équilibre d'un ensemble axe-balancier-plateau-virole ;
- la figure 6 montre des courbes représentant la marche de cet oscillateur due à la fois au défaut d'équilibre de l'ensemble axe-balancier-plateau-virole et au poids du spiral ;
- la figure 7 montre différentes configurations, conformes à l'invention, de défauts d'équilibre de l'ensemble axe-balancier-plateau-virole, de la virole et de l'ensemble axe-balancier-plateau.

En référence aux figures 1 à 3, un oscillateur selon un mode de réalisation particulier de l'invention, pour un mouvement horloger destiné à équiper une pièce d'horlogerie telle qu'une montre-bracelet ou une montre de poche, comprend un balancier 1 monté sur un axe de balancier 2 et un spiral 3 dont l'extrémité intérieure 3a est fixée à l'axe de balancier 2 par l'intermédiaire d'une virole 4 et dont l'extrémité extérieure 3b est fixée au bâti du mouvement par l'intermédiaire d'un ou plusieurs organes. Dans l'exemple représenté, l'extrémité extérieure 3b du spiral 3 est prolongée par une partie rigide de fixation 5 qui est tenue par une pince 6 montée sur le bâti du mouvement, comme décrit dans le brevet EP 1780611 de la demanderesse. L'extrémité extérieure 3b pourrait cependant être fixée au bâti d'une autre manière, par exemple au moyen d'un piton traditionnel. L'ensemble comprenant le spiral 3, la virole 4 et la partie rigide de fixation 5 peut être monolithique et réalisé par exemple en silicium ou en diamant, de préférence en silicium recouvert d'une couche d'oxyde de silicium. L'oscillateur comprend aussi, monté sur l'axe de balancier 2, un plateau d'échappement 7 qui peut être simple (sans petit plateau) ou double (avec un petit plateau à encoche 7a destiné à coopérer avec un dard, comme représenté), ce plateau d'échappement 7 comprenant une rondelle 7b (« grand plateau ») et une cheville de plateau 8 portée par la rondelle 7b et destinée à coopérer de manière classique avec la fourchette d'une ancre d'échappement. La cheville de plateau 8 peut faire saillie hors du plan de la rondelle 7b, de manière traditionnelle, ou s'étendre radialement depuis le pourtour de la rondelle, comme cela est également connu.

Le spiral 3 n'a pas la forme traditionnelle d'une spirale d'Archimède à section de lame constante. La géométrie du spiral est en effet irrégulière en ce sens qu'elle présente une section et/ou un pas qui varient le long de sa lame. Dans l'exemple représenté, une portion 3c de la spire extérieure (ci-après « portion rigidifiée extérieure ») et une portion 3d de la spire intérieure (ci-après « portion rigidifiée intérieure ») ont une plus grande section, donc une plus grande rigidité, que le reste de la lame formant le spiral 3. En dehors de ces portions 3c et 3d la section de la lame est constante. Le pas du spiral 3 est constant depuis un point 3e' situé sur sa spire intérieure jusqu'à un point 3e situé sur sa spire extérieure. De l'extrémité intérieure 3a au point 3e' le pas augmente légèrement. Après le point 3e le pas augmente nettement, la spire extérieure s'écartant de l'avant-dernière spire par rapport au tracé de la spirale d'Archimède pour éviter que ces deux spires ne se touchent lors des expansions du spiral. La partie terminale 3f du spiral 3 s'étendant entre les points 3e et 3b comprend au moins une partie de, typiquement toute, la portion rigidifiée extérieure 3c.

De nombreuses autres géométries du spiral 3 sont toutefois possibles. Par exemple, en remplacement ou en plus de la portion rigidifiée intérieure 3d, la spire intérieure pourrait être conformée selon une courbe Grossmann. On pourrait aussi ne pas avoir de portion rigidifiée extérieure 3c. Dans d'autres variantes, au lieu de changer la section de la lame du spiral uniquement localement au niveau de la spire intérieure et de la spire extérieure, on pourrait changer continûment la section tout le long de la lame ou sur plusieurs spires, c'est-à-dire sur un nombre (pas nécessairement entier) de spires plus grand que 1, par exemple égal à 2 ou plus. On pourrait aussi faire varier continûment le pas du spiral tout le long de la lame ou sur plusieurs spires, en remplacement ou en plus de la variation de section. De plus, on pourrait faire varier la rigidité du spiral le long de sa lame d'une autre manière qu'en changeant sa section, par exemple par dopage ou traitement thermique.

La marche d'un tel oscillateur est égale à la somme de la perturbation due à l'ensemble axe 2 - balancier 1 - plateau 7 - virole 4 et de la perturbation due au spiral 3. L'ensemble rigide axe-balancier-plateau-virole, que l'on nommera dans la suite « ensemble oscillant », influence la marche dans les positions verticales uniquement. La marche de l'oscillateur dans les positions verticales due à cet ensemble oscillant est causée par le défaut d'équilibre de ce dernier, c'est-à-dire par le fait que, en raison des tolérances de fabrication, le centre de gravité de l'ensemble oscillant n'est pas sur l'axe imaginaire de rotation. En référence à la figure 3, si l'on désigne par d la position radiale du centre de gravité G_{bv} de l'ensemble oscillant 1, 2, 4, 7 (par rapport au centre de rotation O de cet ensemble oscillant, en projection orthogonale dans un plan perpendiculaire à l'axe de balancier 2) et par m_{bv} la masse de cet ensemble oscillant, la grandeur A = d.m_{bv} est le balourd de cet ensemble oscillant. Comme on le verra par la suite, le balourd A et la position angulaire θ_{bv} du centre de gravité G_{bv} (définie par exemple par rapport à un bras du balancier, en projection orthogonale dans un plan perpendiculaire à l'axe de balancier 2, comme illustré à la figure 3) sont des paramètres d'ajustement de la marche due au défaut d'équilibre de l'ensemble oscillant. Le spiral, lui, influence la marche dans la position horizontale et dans les positions verticales. Le développement excentrique du spiral provoque dans les paliers de l'axe de balancier 2 des réactions qui varient, ceci dans toutes les positions de l'oscillateur. De plus, dans les positions verticales, le déplacement du centre de gravité du spiral causé par le développement excentrique de ce dernier crée un défaut d'isochronisme dû au poids du spiral appliqué audit centre de gravité. Cette perturbation est différente de l'effet d'affaissement gravitationnel élastique du spiral, qui est négligé dans la présente invention.

D'après la théorie, la courbe représentant la marche de l'oscillateur due au défaut d'équilibre du balancier, plus exactement de l'ensemble oscillant, en fonction de l'amplitude d'oscillation du balancier, dans toute position verticale de ce dernier, passe par la valeur zéro (c'est-à-dire croise l'axe des abscisses) à une amplitude d'oscillation de 220°. Egalement d'après la théorie, pour un spiral à section de lame constante en forme de spirale d'Archimède parfaite, la courbe représentant la marche de l'oscillateur due au poids du spiral en fonction de l'amplitude d'oscillation du balancier, dans toute position verticale de ce dernier, passe par la valeur zéro (c'est-à-dire croise l'axe des abscisses) à des amplitudes d'oscillation de 163,5° et de 330,5°.

La présente invention repose sur la constatation qu'il est possible de choisir des paramètres A, θ_{bv} d'ensembles oscillants et des géométries de spiraux pour que la marche due au défaut d'équilibre de l'ensemble oscillant et la marche due au poids du spiral se compensent, permettant ainsi de diminuer, voire de rendre sensiblement nuls, les écarts de marche entre les différentes positions verticales.

Dans l'exemple de la figure 2, le spiral 3 présente 14 spires. L'épaisseur e₀ de la lame formant le spiral, mesurée suivant un rayon partant du centre de rotation O du spiral, est de 28,1 µm, sauf le long de la portion rigidifiée extérieure 3c et de la portion rigidifiée intérieure 3d où elle est plus grande. Le pas du spiral entre les points 3e' et 3e est de 86,8 µm. Le rayon R de la virole 4, ou distance entre l'extrémité intérieure 3a du spiral et le centre O, défini comme le rayon du cercle de centre O passant par le milieu (à la moitié de l'épaisseur e₀) de l'extrémité intérieure 3a, est de 545 µm. L'épaisseur e_{d} maximale de la portion rigidifiée intérieure 3d, mesurée suivant un rayon partant du centre de courbure Cd du début de la spire intérieure (entre les points 3a et 3e'), est de 73 µm. L'étendue angulaire θ_{b} de la portion rigidifiée intérieure 3d, mesurée depuis le centre de courbure Cd, est de 78°. Sa position angulaire α_{d} (position de son centre par rapport à l'extrémité intérieure 3a), mesurée depuis le centre de courbure Cd, est de 82°. L'épaisseur maximale e_{c} de la portion rigidifiée extérieure 3c, mesurée suivant un rayon partant du centre de courbure Cc de la partie terminale 3f du spiral 3, est de 88 µm. L'étendue angulaire θ_{c} et la position angulaire α_{c} (position de son centre par rapport à l'extrémité extérieure 3b du spiral 3) de la portion rigidifiée extérieure 3c, mesurées depuis le centre de courbure Cc, sont respectivement de 94° et de 110°.

On a représenté à la figure 4 la marche de l'oscillateur 1, 2, 3, 4, 7 due au poids du spiral 3 en fonction de l'amplitude d'oscillation du balancier 1 dans chacune de quatre positions verticales de l'oscillateur espacées de 90°, à savoir une position verticale haute VH (3 heures en haut) (courbe S1), une position verticale droite VD (12 heures en haut) (courbe S2), une position verticale gauche VG (6 heures en haut) (courbe S3) et une position verticale basse VB (9 heures en haut) (courbe S4). En abscisses du diagramme de la figure 4 est portée l'amplitude d'oscillation du balancier 1 exprimée en degrés par rapport à la position d'équilibre et en ordonnées est représentée la marche en secondes par jour (s/j). Chaque courbe S1 à S4 a été obtenue en utilisant la formule suivante : $μ \left({θ}_{0}\right) = - 86400 . \frac{{m}_{s} . L}{E . I} . g . \frac{1}{2 . π . {θ}_{0}^{2}} {\int }_{0}^{2 . π} \frac{{δy}_{g} \left(θ\left(φ\right)\right)}{δθ} . θ \left(φ\right) . dφ$ proposée dans l'ouvrage « Traité de construction horlogère » de M. Vermot, P. Bovay, D. Prongué et S. Dordor, édité par les Presses polytechniques et universitaires romandes, 2011, où µ est la marche, mₛ est la masse du spiral, L est la longueur du spiral, E est le module de Young du spiral, I est le moment quadratique du spiral, g est la constante de gravité, θ est l'élongation du balancier par rapport à sa position d'équilibre, θ₀ est l'amplitude du balancier par rapport à sa position d'équilibre, *ϕ* est la phase (θ = θ₀ cos *ϕ*), y_{g} est l'ordonnée du centre de gravité du spiral dans le repère (O, x, y) de la figure 3 où l'axe y est opposé à la gravité, et δ désigne la dérivée. Le déplacement du centre de gravité du spiral (variation de la grandeur y_{g}) a été calculé par éléments finis. La dérivée et l'intégrale ont ensuite été calculées numériquement.

Comme on peut le voir, les courbes S1 à S4 se croisent en un point P1 situé sur l'axe des abscisses à une amplitude d'oscillation d'environ 218°, amplitude qui est donc proche de l'amplitude d'oscillation de 220° à laquelle se croisent les courbes correspondantes d'un balancier ou d'un ensemble axe-balancier-plateau-virole. La partie du spiral 3 qui a le plus d'influence sur la position du point de croisement P1 est la portion rigidifiée intérieure 3d. La portion rigidifiée extérieure 3c permet d'affiner le réglage du point de croisement P1, et/ou de produire une avance de marche qui compense un retard de marche causé par l'échappement comme décrit dans les demandes de brevet WO 2013/034962 et WO 2014/072781 de la présente demanderesse. En pratique, le croisement au point P1 ou au voisinage du point P1 se produit dans toutes les positions verticales de l'oscillateur.

La figure 5 représente la marche de l'oscillateur 1, 2, 3, 4, 7 due au défaut d'équilibre de l'ensemble oscillant 1, 2, 4, 7 en fonction de l'amplitude d'oscillation du balancier 1 dans chacune des quatre positions verticales précitées de l'oscillateur, à savoir la position verticale haute VH (courbe B1), la position verticale droite VD (courbe B2), la position verticale gauche VG (courbe B3) et la position verticale basse VB (courbe B4). Chaque courbe B1 à B4 a été obtenue en utilisant la formule suivante : $μ \left({θ}_{0}\right) = 86400 . \frac{{m}_{bv} . g . d}{{J}_{bv} . {ω}_{0}^{2}} . \frac{{J}_{1} \left({θ}_{0}\right)}{{θ}_{0}} . cos \left(ϕ+β\right)$ proposée dans l'ouvrage précité « Traité de construction horlogère », où µ est la marche, θ₀ est l'amplitude du balancier par rapport à sa position d'équilibre, m_{bv} est la masse de l'ensemble oscillant, g est la constante de gravité, d est la position radiale du centre de gravité de l'ensemble oscillant, J_{bv} est le moment d'inertie de l'ensemble oscillant, ω₀ est la pulsation propre de l'oscillateur, J₁ est la fonction de Bessel d'ordre 1 (qui s'annule pour une valeur de θ₀ d'environ 220°), β est la position angulaire du centre de gravité de l'ensemble oscillant par rapport à la cheville de plateau 8 (cf. figure 3 ; β = θ_{bv} - 45°) et φ est la position angulaire de la cheville de plateau 8 par rapport à la direction de la gravité.

Plus particulièrement, le diagramme de la figure 5 est celui d'un ensemble oscillant ayant un balourd A de 0,6 µg.cm et dont la position angulaire θ_{bv} du centre de gravité est de 60°. On constate que la pente, en particulier la pente moyenne, de chaque courbe B1 à B4 est de signe opposé à celui de la pente, en particulier la pente moyenne, de chaque courbe S1 à S4 respectivement. En d'autres termes, les courbes S1 et S2 décroissent alors que les courbes B1 et B2 croissent, et les courbes S3 et S4 croissent alors que les courbes B3 et B4 décroissent. Ceci est vrai notamment dans la plage de fonctionnement courante d'un balancier en position verticale, à savoir la plage d'amplitudes d'oscillation de 150° à 280°. Cette caractéristique relative aux pentes des courbes S1 à S4 et B1 à B4 combinée au fait que le point de croisement P1 des courbes S1 à S4 est proche du point de croisement P2, à 220°, des courbes B1 à B4, permet à la marche due au défaut d'équilibre de l'ensemble oscillant 1, 2, 4, 7 et à la marche due au poids du spiral 3 de se compenser mutuellement, au moins partiellement. De préférence, la pente moyenne de chaque courbe S1 à S4 a sensiblement la même valeur absolue que la pente moyenne de la courbe B1 à B4 correspondante dans la plage d'amplitudes d'oscillation de 150° à 280°. Le réglage des pentes des courbes B1 à B4 lors de la conception de l'oscillateur s'effectue en faisant varier le balourd A de l'ensemble oscillant et la position angulaire θ_{bv} de son centre de gravité G_{bv}. À balourd A constant, faire varier la position angulaire θ_{bv} du centre de gravité de l'ensemble oscillant change la position relative des courbes B1 à B4. Il convient donc de choisir une valeur θ_{bv} pour que l'ordre des courbes B1 à B4 (selon leur pente) soit l'inverse de celui des courbes S1 à S4. À valeur θ_{bv} constante, faire varier le balourd A augmente ou diminue la pente de chaque courbe B1 à B4, ce qui permet d'optimiser le degré de compensation entre l'ensemble oscillant et le spiral.

La figure 6 montre la marche de l'oscillateur due au défaut d'équilibre de l'ensemble oscillant et au poids du spiral (somme de la marche due au défaut d'équilibre de l'ensemble oscillant et de la marche due au poids du spiral) dans chacune des quatre positions verticales précitées, à savoir la position verticale haute VH (courbe J1), la position verticale droite VD (courbe J2), la position verticale gauche VG (courbe J3) et la position verticale basse VB (courbe J4). On peut noter que les écarts de marche entre ces positions verticales sont très faibles, l'écart de marche maximal dans la plage d'amplitudes d'oscillation de 150° à 280° étant inférieur à 0,7 s/j.

Comme cela est visible sur les figures 1 et 2, la virole 4 de l'oscillateur est déséquilibrée - son centre de gravité n'est pas sur l'axe imaginaire de rotation - et la virole 4 comprend à cet effet une ou des parties de déséquilibrage 4a. La position du centre de gravité de la virole 4 est telle qu'une compensation partielle s'opère entre le balourd de l'ensemble axe-balancier-plateau 1, 2, 7 et le balourd de la virole 4. Cette compensation partielle permet à l'ensemble oscillant 1, 2, 4, 7 (axe-balancier-plateau-virole) d'avoir par exemple la valeur de balourd A de 0,6 µg.cm évoquée plus haut (et l'angle θ_{bv} de 60°) pour compenser la marche due au poids du spiral 3, et à l'ensemble axe-balancier-plateau 1, 2, 7 d'avoir un balourd plus grand, tel qu'un balourd d'au moins 0,8 µg.cm, voire d'au moins 1 µg.cm, voire d'au moins 1,2 µg.cm, voire d'au moins 1,4 µg.cm. En pratique, en effet, il est difficile d'obtenir un ensemble axe-balancier-plateau de faible balourd cible à cause notamment de l'imprécision de mesure des petits balourds. Le balourd de l'ensemble axe-balancier-plateau et la position angulaire de son centre de gravité peuvent être réglés par fraisage du balancier ou en tournant des vis de réglage et/ou des masselottes qui équipent le balancier. La virole, elle, peut être fabriquée très précisément, avec un défaut d'équilibre contrôlé, par exemple par gravure ionique réactive profonde dite DRIE. Le balourd de la virole est de préférence d'au moins 0,3 µg.cm, de préférence d'au moins 0,4 µg.cm, de préférence d'au moins 0,5 µg.cm, de préférence d'au moins 0,6 µg.cm, de préférence d'au moins 0,7 µg.cm, de préférence d'au moins 0,8 µg.cm, de préférence d'au moins 0,9 µg.cm. Il est typiquement compris entre 0,8 et 1 µg.cm.

Concrètement, si l'on désigne par O le centre de rotation de l'ensemble oscillant 1, 2, 4, 7 (axe-balancier-plateau-virole) en projection orthogonale dans un plan perpendiculaire à l'axe 2, par G_{bv} le centre de gravité de l'ensemble oscillant 1, 2, 4, 7 en projection orthogonale dans ledit plan, par G_{b} le centre de gravité de l'ensemble axe-balancier-plateau 1, 2, 7 en projection orthogonale dans ledit plan, par m_{bv} la masse de l'ensemble oscillant 1, 2, 4, 7 et par m_{b} la masse de l'ensemble axe-balancier-plateau 1, 2, 7, l'inégalité suivante est vérifiée dans la présente invention : ${m}_{bv} ‖ \vec{{OG}_{bv}} ‖ < {m}_{b} ‖ \vec{{OG}_{b}} ‖$ Le premier terme de cette inégalité représente le balourd de l'ensemble oscillant (soit la grandeur A mentionnée précédemment) tandis que le deuxième terme représente le balourd de l'ensemble axe-balancier-plateau. Le vecteur *m_{bv}*.*̅O̅G̅_̅{̅b̅v̅}̅*̅ représente le défaut d'équilibre de l'ensemble oscillant et le vecteur *m_{b}*.*̅O̅G̅_̅{̅b̅}̅*̅ représente le défaut d'équilibre de l'ensemble axe-balancier-plateau. Ces vecteurs satisfont à la relation ${m}_{bv} . \vec{{OG}_{bv}} = {m}_{b} . \vec{{OG}_{b}} + {m}_{v} . \vec{{OG}_{v}}$ où mᵥ est la masse de la virole 4 et Gᵥ est le centre de gravité de la virole 4 en projection orthogonale dans ledit plan.

La figure 7 illustre différents cas conformes à l'invention. Dans le premier cas (figure 7(a)), les vecteurs *mᵥ. O̅G̅ᵥ̅* et *m_{b}. O̅G̅_̅{̅b̅}̅* sont colinéaires et de sens opposés et le balourd *mᵥ*∥*̅O̅G̅ᵥ̅*̅∥ de la virole est plus petit que le balourd *m_{b}*∥*̅O̅G̅_̅{̅b̅}̅*̅∥ de l'ensemble axe-balancier-plateau. Il s'agit du cas préféré. Le balourd de l'ensemble axe-balancier-plateau est compensé partiellement par celui de la virole et peut être très élevé. Dans le deuxième cas (figure 7(b)), les vecteurs *mᵥ. O̅G̅ᵥ̅* et *m_{b}. O̅G̅_̅{̅b̅}̅* ne sont pas colinéaires mais le vecteur *mᵥ. O̅G̅ᵥ̅* présente une composante orientée dans le sens opposé au vecteur *m_{b}. O̅G̅_̅{̅b̅}̅.* Le balourd de l'ensemble axe-balancier-plateau est compensé partiellement par celui de la virole et peut être élevé. Dans le troisième cas (figure 7(c)), les vecteurs *mᵥ. O̅G̅ᵥ̅* et *m_{b}. O̅G̅_̅{̅b̅}̅* sont colinéaires et de sens opposés et le balourd *mᵥ*∥*̅O̅G̅ᵥ̅*̅∥ de la virole est plus grand que le balourd *m_{b}*∥*̅O̅G̅_̅{̅b̅}̅*̅∥ de l'ensemble axe-balancier-plateau. Le balourd de l'ensemble axe-balancier-plateau est surcompensé par celui de la virole et peut être élevé, à condition que le balourd de la virole soit lui-même élevé.

Le principe sous-jacent à l'invention peut être combiné à celui incarné par le deuxième mode de réalisation de la demande de brevet WO 2017/163148 et consistant à augmenter le rayon de virole R. Cependant, le rayon de virole R restera de préférence d'au plus 800 µm, voire d'au plus 700 µm, voire d'au plus 600 µm dans la présente invention.

Pour apporter le défaut d'équilibre souhaité à la virole 4, on peut jouer sur sa géométrie en formant pendant sa fabrication des parties de déséquilibrage 4a. On peut aussi, en variante ou en plus des parties de déséquilibrage 4a, ajouter de la matière à la virole, par exemple par PVD (dépôt physique en phase vapeur), CVD (dépôt chimique en phase vapeur) ou brasage.

Les parties de déséquilibrage 4a peuvent avantageusement consister en des excroissances périphériques séparées d'une partie centrale de serrage élastique 4b de la virole 3 par des interstices 4c en forme de fentes de sorte à sensiblement ne pas modifier l'élasticité de la partie centrale 4b et donc la tenue de la virole 4 sur l'axe de balancier 2. Ces excroissances périphériques peuvent aussi avantageusement être séparées l'une de l'autre ou les unes des autres par un ou des interstices en forme de fentes 4d.

La présente invention permet l'obtention d'un oscillateur horloger dont les écarts de marche entre les différentes positions verticales sont minimaux et qui se prête bien à une production industrielle grâce à l'augmentation du balourd de l'ensemble axe-balancier-plateau qu'elle rend possible.

## Revendications

1. Oscillateur pour pièce d'horlogerie comprenant, sur un axe (2), un balancier (1), un plateau d'échappement (7) et un spiral (3), le spiral (3) étant monté sur l'axe (2) par l'intermédiaire d'une virole (4), l'ensemble axe-balancier-plateau-virole présentant un défaut d'équilibre, ledit défaut d'équilibre et la géométrie du spiral étant tels que
a) les courbes (S1-S4) représentant la marche de l'oscillateur due au poids du spiral en fonction de l'amplitude d'oscillation du balancier dans au moins quatre positions verticales de l'oscillateur espacées de 90° passent chacune par la valeur zéro à une amplitude d'oscillation du balancier comprise entre 200° et 240° ;
b) entre l'amplitude d'oscillation de 150° et l'amplitude d'oscillation de 280°, les courbes (B1-B4) représentant la marche de l'oscillateur due au défaut d'équilibre de l'ensemble axe-balancier-plateau-virole en fonction de l'amplitude d'oscillation du balancier dans lesdites positions verticales de l'oscillateur ont chacune une pente moyenne de signe opposé à la pente moyenne de la courbe correspondante parmi lesdites courbes (S1-S4) représentant la marche de l'oscillateur due au poids du spiral, oscillateur dans lequel l'inégalité suivante est vérifiée : ${m}_{bv} ‖ \vec{{OG}_{bv}} ‖ < {m}_{b} ‖ \vec{{OG}_{b}} ‖$ où m_{bv} est la masse de l'ensemble axe-balancier-plateau-virole, O est le centre de rotation de cet ensemble en projection orthogonale dans un plan perpendiculaire à l'axe (2), G_{bv} est le centre de gravité de l'ensemble axe-balancier-plateau-virole en projection orthogonale dans ledit plan, m_{b} est la masse de l'ensemble axe-balancier-plateau et G_{b} est le centre de gravité de l'ensemble axe-balancier-plateau en projection orthogonale dans ledit plan.

2. Oscillateur selon la revendication 1, **caractérisé en ce que** la géométrie du spiral est telle que lesdites courbes (S1-S4) représentant la marche de l'oscillateur due au poids du spiral passent chacune par la valeur zéro à une amplitude d'oscillation du balancier comprise entre 210° et 230°.

3. Oscillateur selon la revendication 2, **caractérisé en ce que** la géométrie du spiral est telle que lesdites courbes (S1-S4) représentant la marche de l'oscillateur due au poids du spiral passent chacune par la valeur zéro à une amplitude d'oscillation du balancier comprise entre 215° et 225°.

4. Oscillateur selon l'une quelconque des revendications 1 à 3, **caractérisé en ce que** le défaut d'équilibre de l'ensemble axe-balancier-plateau-virole et la géométrie du spiral sont tels que la pente moyenne de chaque courbe parmi lesdites courbes (B1-B4) représentant la marche de l'oscillateur due audit défaut d'équilibre a sensiblement la même valeur absolue que la pente moyenne de la courbe correspondante parmi lesdites courbes (S1-S4) représentant la marche de l'oscillateur due au poids du spiral, dans la plage d'amplitudes d'oscillation de 150° à 280°.

5. Oscillateur selon l'une quelconque des revendications 1 à 4, **caractérisé en ce que** le défaut d'équilibre de l'ensemble axe-balancier-plateau-virole et la géométrie du spiral sont tels que l'écart maximum de la marche de l'oscillateur due audit défaut d'équilibre et au poids du spiral entre lesdites positions verticales dans la plage d'amplitudes d'oscillation de 150° à 280° est inférieur à 4 secondes/jour, de préférence à 2 secondes/jour, de préférence encore à 1 seconde/jour, de préférence encore à 0,7 seconde/jour.

6. Oscillateur selon l'une quelconque des revendications 1 à 5, **caractérisé en ce que** la distance (R) entre l'extrémité intérieure (3a) du spiral (3') et le centre de rotation (O) du spiral (3') est d'au plus 800 µm, de préférence d'au plus 700 µm, de préférence d'au plus 600 µm.

7. Oscillateur selon l'une quelconque des revendications 1 à 6, **caractérisé en ce que** le balourd *m_{b}*∥*̅O̅G̅_̅{̅b̅}̅*̅∥ de l'ensemble axe-balancier-plateau est d'au moins 0,8 µg.cm, de préférence d'au moins 1 µg.cm, de préférence d'au moins 1,2 µg.cm, de préférence d'au moins 1,4 µg.cm.

8. Oscillateur selon l'une quelconque des revendications 1 à 7, **caractérisé en ce que** le balourd *mᵥ*∥*̅O̅G̅ᵥ̅*̅∥ de la virole (4), où mᵥ est la masse de la virole (4) et Gᵥ est le centre de gravité de la virole (4) en projection orthogonale dans ledit plan, est d'au moins 0,3 µg.cm, de préférence d'au moins 0,4 µg.cm, de préférence d'au moins 0,5 µg.cm, de préférence d'au moins 0,6 µg.cm, de préférence d'au moins 0,7 µg.cm, de préférence d'au moins 0,8 µg.cm, de préférence d'au moins 0,9 µg.cm.

9. Oscillateur selon l'une quelconque des revendications 1 à 8, **caractérisé en ce que** la virole (4) comprend au moins une excroissance de déséquilibrage (4a) séparée d'une partie élastique (4b) de la virole (4) serrant élastiquement l'arbre (2) par au moins un interstice (4c) de préférence en forme de fente.

10. Oscillateur selon l'une quelconque des revendications 1 à 9, **caractérisé en ce que** la spire intérieure du spiral (3 ; 3') présente une portion rigidifiée (3d) et/ou est conformée selon une courbe Grossmann.

11. Oscillateur selon la revendication 10, **caractérisé en ce que** la spire extérieure du spiral (3 ; 3') présente une portion rigidifiée (3c).

12. Oscillateur selon l'une quelconque des revendications 1 à 9, **caractérisé en ce que** le spiral présente une rigidité et/ou un pas qui varient continûment sur au moins plusieurs spires.

13. Oscillateur selon l'une quelconque des revendications 1 à 12, **caractérisé en ce que** la virole (4) est en un matériau à base de silicium.

14. Oscillateur selon l'une quelconque des revendications 1 à 13, **caractérisé en ce que** le spiral (3) est en un matériau à base de silicium.

15. Mouvement horloger comprenant un oscillateur selon l'une quelconque des revendications 1 à 14.

16. Pièce d'horlogerie, telle que montre-bracelet ou montre de poche, comprenant un oscillateur selon l'une quelconque des revendications 1 à 14 ou un mouvement horloger selon la revendication 15.

## Patentansprüche

1. Oszillator für Uhr, der auf einer Achse (2) eine Unruh (1), ein Hemmungsschale (7) und eine Spiralfeder (3) umfasst, wobei die Spiralfeder (3) mittels einer Spiralrolle (4) auf der Achse (2) montiert ist, wobei die Achse-Unruh-Schale-Spiralrolle-Anordnung einen Gleichgewichtsfehler aufweist, wobei der Gleichgewichtsfehler und die Geometrie der Spiralfeder derart sind, dass
a) die Kurven (S1 bis S4), die den Gang des Oszillators aufgrund des Gewichts der Spiralfeder in Abhängigkeit von der Schwingungsamplitude der Uhruh in mindestens vier vertikalen Positionen des Oszillators darstellen, die um 90° beabstandet sind, jeweils bei einer Schwingungsamplitude der Uhruh von zwischen 200° und 240° durch den Wert null verlaufen:
b) zwischen der Schwingungsamplitude von 150° und der Schwingungsamplitude von 280° die Kurven (B1 bis B4), die den Gang des Oszillators aufgrund des Gleichgewichtsfehlers der Achse-Uhruh-Schale-Spiralrolle-Anordnung in Abhängigkeit von der Schwingungsamplitude der Uhruh in den vertikalen Positionen des Oszillators darstellen, jeweils eine mittlere Steigung mit Vorzeichen aufweisen, das der mittleren Steigung der entsprechenden Kurve unter den Kurven (S1 bis S4) entgegengesetzt ist, die den Gang des Oszillators aufgrund des Gewichts der Spiralfeder darstellen,
wobei in dem Oszillator die folgende Ungleichung erfüllt ist: ${m}_{bv} ‖ \vec{{OG}_{bv}} ‖ < {m}_{b} ‖ \vec{{OG}_{b}} ‖$ wo m_{bv} die Masse der Achse-Uhruh-Schale-Spiralrolle-Anordnung ist, O der Drehmittelpunkt dieser Anordnung in der Orthogonalprojektion in einer Ebene senkrecht zur Achse (2) ist, G_{bv} der Schwerpunkt der Achse-Uhruh-Schale-Spiralrolle-Anordnung in der Orthogonalprojektion in der Ebene ist, m_{b} die Masse der Achse-Unruh-Schale-Anordnung ist und G_{b} der Schwerpunkt der Achse-Uhruh-Schale-Anordnung in der Orthogonalprojektion in der Ebene ist.

2. Oszillator nach Anspruch 1, **dadurch gekennzeichnet, dass** die Geometrie der Spiralfeder derart ist, dass die Kurven (S1 bis S4), die den Gang des Oszillators aufgrund des Gewichts der Spiralfeder darstellen, jeweils bei einer Schwingungsamplitude der Uhruh von zwischen 210 und 230° durch den Wert null verlaufen.

3. Oszillator nach Anspruch 2, **dadurch gekennzeichnet, dass** die Geometrie der Spiralfeder derart ist, dass die Kurven (S1 bis S4), die den Gang des Oszillators aufgrund des Gewichts der Spiralfeder darstellen, jeweils bei einer Schwingungsamplitude der Uhruh von zwischen 215° und 225° durch den Wert null verlaufen.

4. Oszillator nach einem der Ansprüche 1 bis 3, **dadurch gekennzeichnet, dass** der Gleichgewichtsfehler der Achse-Uhruh-Schale-Spiralrolle-Anordnung und die Geometrie der Spiralfeder derart sind, dass die mittlere Steigung von jeder Kurve unter den Kurven (B1 bis B4), die den Gang des Oszillators aufgrund des Gleichgewichtsfehlers darstellen, im Wesentlichen den gleichen Absolutwert aufweist wie die mittlere Steigung der entsprechenden Kurve unter den Kurven (S1 bis S4), die den Gang des Oszillators aufgrund des Gewichts der Spiralfeder im Bereich von Schwingungsamplituden von 150° bis 280° darstellen.

5. Oszillator nach einem der Ansprüche 1 bis 4, **dadurch gekennzeichnet, dass** der Gleichgewichtsfehler der Achse-Unruh-Schale-Spiralrolle-Anordnung und die Geometrie der Spiralfeder derart sind, dass die Höchstabweichung des Gangs des Oszillators aufgrund des Gleichgewichtsfehlers und des Gewichts der Spiralfeder zwischen den vertikalen Positionen im Schwingungsamplitudenbereich von 150° bis 280° kleiner als 4 Sekunden/Tag, vorzugsweise 2 Sekunden/Tag, ferner vorzugsweise 1 Sekunde/Tag, ferner vorzugsweise 0,7 Sekunde/Tag, ist.

6. Oszillator nach einem der Ansprüche 1 bis 5, **dadurch gekennzeichnet, dass** der Abstand (R) zwischen dem unteren Ende (3a) der Spiralfeder (3') und dem Drehmittelpunkt (O) der Spiralfeder (3') höchstens 800 µm, vorzugsweise höchstens 700 pm, vorzugsweise höchstens 600 µm, beträgt.

7. Oszillator nach einem der Ansprüche 1 bis 6, **dadurch gekennzeichnet, dass** die Unwucht *m_{b}*∥*̅O̅G̅_̅{̅b̅}̅*̅∥ der Achse-Unruh-Schale-Anordnung mindestens 0,8 pg.cm, vorzugsweise mindestens 1 pg.cm, vorzugsweise mindestens 1,2 µg.cm, vorzugsweise mindestens 1,4 µg.cm, beträgt.

8. Oszillator nach einem der Ansprüche 1 bis 7, **dadurch gekennzeichnet, dass** die Unwucht *mᵥ*∥*̅O̅G̅ᵥ̅*̅∥ der Spiralrolle (4), wo mᵥ die Masse der Spiralrolle (4) und Gᵥ der Schwerpunkt der Spiralrolle (4) in der Orthogonalprojektion in der Ebene ist, mindestens 0,3 µg.cm, vorzugsweise mindestens 0,4 µg.cm, vorzugsweise mindestens 0,5 µg.cm, vorzugsweise mindestens 0,6 µg.cm, vorzugsweise mindestens 0,7 µg.cm, vorzugsweise mindestens 0,8 µg.cm, vorzugsweise mindestens 0,9 µg.cm, beträgt.

9. Oszillator nach einem der Ansprüche 1 bis 8, **dadurch gekennzeichnet, dass** die Spiralrolle (4) mindestens eine Ausstülpung (4a) zum Aus-dem-Gleichgewicht-Bringen umfasst, die von einem elastischen Teil (4b) der Spiralrolle (4), der die Welle (2) elastisch einklemmt, durch mindestens einen vorzugsweise schlitzförmigen Spalt (4c) getrennt ist.

10. Oszillator nach einem der Ansprüche 1 bis 9, **dadurch gekennzeichnet, dass** die innere Windung der Spiralfeder (3; 3') einen versteiften Abschnitt (3d) aufweist und/oder entlang einer Grossmann-Kurve angepasst ist.

11. Oszillator nach Anspruch 10, **dadurch gekennzeichnet, dass** die äußere Windung der Spiralfeder (3; 3') einen versteiften Abschnitt (3c) aufweist.

12. Oszillator nach einem der Ansprüche 1 bis 9, **dadurch gekennzeichnet, dass** die Spiralfeder eine Steifigkeit und/oder einen Schritt aufweist, die sich über mindestens mehrere Windungen ununterbrochen ändern.

13. Oszillator nach einem der Ansprüche 1 bis 12, **dadurch gekennzeichnet, dass** die Spiralrolle (4) aus einem Material auf Siliziumbasis besteht.

14. Oszillator nach einem der Ansprüche 1 bis 13, **dadurch gekennzeichnet, dass** die Spiralfeder (3) aus einem Material auf Siliziumbasis besteht.

15. Uhrwerk, das einen Oszillator nach einem der Ansprüche 1 bis 14 umfasst.

16. Uhr, wie beispielsweise Armbanduhr oder Taschenuhr, die einen Oszillator nach einem der Ansprüche 1 bis 14 oder ein Uhrwerk nach Anspruch 15 umfasst.

## Claims

1. Oscillator for a timepiece comprising, on a shaft (2), a balance (1), an escapement roller (7) and a hairspring (3), the hairspring (3) being mounted on the shaft (2) via a collet (4), the shaft-balance-roller-collet assembly having a lack of equilibrium, wherein said lack of equilibrium and the geometry of the hairspring are such that
a) the curves (S1-S4) representing the running of the oscillator owing to the weight of the hairspring as a function of the oscillation amplitude of the balance in at least four vertical positions of the oscillator spaced apart by 90° each pass through the value zero at an oscillation amplitude of the balance between 200° and 240°;
b) between the oscillation amplitude of 150° and the oscillation amplitude of 280°, the curves (B1-B4) representing the running of the oscillator owing to the lack of equilibrium in the shaft-balance-roller-collet assembly as a function of the oscillation amplitude of the balance in said vertical positions of the oscillator each have an average slope of opposite sign to the average slope of the corresponding curve among said curves (S1-S4) representing the running of the oscillator owing to the weight of the hairspring,
wherein the following inequality is satisfied: ${m}_{bv} ‖ \vec{{OG}_{bv}} ‖ < {m}_{b} ‖ \vec{{OG}_{b}} ‖$ where m_{bv} is the mass of the shaft-balance-roller-collet assembly, O is the centre of rotation of this assembly in orthogonal projection in a plane that is perpendicular to the shaft (2), G_{bv} is the centre of gravity of the shaft-balance-roller-collet assembly in orthogonal projection in said plane, m_{b} is the mass of the shaft-balance-roller assembly and G_{b} is the centre of gravity of the shaft-balance-roller assembly in orthogonal projection in said plane.

2. Oscillator as claimed in claim 1, **characterised in that** the geometry of the hairspring is such that said curves (S1-S4) representing the running of the oscillator owing to the weight of the hairspring each pass through the value zero at an oscillation amplitude of the balance between 210° and 230°.

3. Oscillator as claimed in claim 2, **characterised in that** the geometry of the hairspring is such that said curves (S1-S4) representing the running of the oscillator owing to the weight of the hairspring each pass through the value zero at an oscillation amplitude of the balance between 215° and 225°.

4. Oscillator as claimed in any one of claims 1 to 3, **characterised in that** the lack of equilibrium in the shaft-balance-roller-collet assembly and the geometry of the hairspring are such that the average slope of each curve among said curves (B1-B4) representing the running of the oscillator owing to said lack of equilibrium has substantially the same absolute value as the average slope of the corresponding curve among said curves (S1-S4) representing the running of the oscillator owing to the weight of the hairspring, in the range of oscillation amplitudes of 150° to 280°.

5. Oscillator as claimed in any one of claims 1 to 4, **characterised in that** the lack of equilibrium in the shaft-balance-roller-collet assembly and the geometry of the hairspring are such that the maximum discrepancy in the running of the oscillator owing to said lack of equilibrium and to the weight of the hairspring between said vertical positions in the range of oscillation amplitudes of 150° to 280° is less than 4 seconds/day, preferably less than 2 seconds/day, more preferably less than 1 second/day, more preferably less than 0.7 second/day.

6. Oscillator as claimed in any one of claims 1 to 5, **characterised in that** the distance (R) between the inner end (3a) of the hairspring (3') and the centre of rotation (O) of the hairspring (3') is not greater than 800 µm, preferably not greater than 700 µm, preferably not greater than 600 µm.

7. Oscillator as claimed in any one of claims 1 to 6, **characterised in that** the unbalance *m_{b}*∥*̅O̅G̅_̅{̅b̅}̅*̅∥ of the shaft-balance-roller assembly is at least 0.8 µg.cm, preferably at least 1 µg.cm, preferably at least 1.2 µg.cm, preferably at least 1.4 µg.cm.

8. Oscillator as claimed in any one of claims 1 to 7, **characterised in that** the unbalance *mᵥ*∥*̅O̅G̅ᵥ̅*̅∥ of the collet (4), where mᵥ is the mass of the collet (4) and Gᵥ is the centre of gravity of the collet (4) in orthogonal projection in said plane, is at least 0.3 µg.cm, preferably at least 0.4 µg.cm, preferably at least 0.5 µg.cm, preferably at least 0.6 µg.cm, preferably at least 0.7 µg.cm, preferably at least 0.8 µg.cm, preferably at least 0.9 µg.cm.

9. Oscillator as claimed in any one of claims 1 to 8, **characterised in that** the collet (4) comprises at least one unbalance protrusion (4a) separated from an elastic portion (4b) of the collet (4) which elastically tightens the shaft (2) by at least one gap (4c) which preferably has the shape of a slot.

10. Oscillator as claimed in any one of claims 1 to 9, **characterised in that** the inner turn of the hairspring (3; 3') has a stiffened portion (3d) and/or is shaped as a Grossmann curve.

11. Oscillator as claimed in claim 10, **characterised in that** the outer turn of the hairspring (3; 3') has a stiffened portion (3c).

12. Oscillator as claimed in any one of claims 1 to 9, **characterised in that** the hairspring has a stiffness and/or a pitch which vary continuously over at least several turns.

13. Oscillator as claimed in any one of claims 1 to 12, **characterised in that** the collet (4) is of a silicon-based material.

14. Oscillator as claimed in any one of claims 1 to 13, **characterised in that** the hairspring (3) is of a silicon-based material.

15. Timepiece movement comprising an oscillator as claimed in any one of claims 1 to 14.

16. Timepiece, such as wristwatch or pocket watch, comprising an oscillator as claimed in any one of claims 1 to 14 or a timepiece movement as claimed in claim 15.
